# EUROPÄISCHE PATENTSCHRIFT

(11) **EP 2 534 321 B1**
(45) Veröffentlichungstag und Bekanntmachung des Hinweises auf die Patenterteilung: **30.08.2017**
(21) Anmeldenummer: 11703432.2
(22) Anmeldetag: 04.02.2011
(51) Int. Cl.: E05B 29/00, E05B 19/00

(54) **SCHLIESSVORRICHTUNG**
LOCKING DEVICE
DISPOSITIF DE VERROUILLAGE

(30) Priorität: 10.02.2010 DE 102010001790
(43) Veröffentlichungstag der Anmeldung: 19.12.2012
(73) Patentinhaber: Huf Hülsbeck & Fürst GmbH & Co. KG, 42551 Velbert (DE)
(72) Erfinder: HABECKE, Matthias, 45529 Hattingen (DE)
(74) Vertreter: Vogel, Andreas
(86) Internationale Anmeldenummer: PCT/EP2011/051637
(87) Internationale Veröffentlichungsnummer: WO 2011/098405

(56) Entgegenhaltungen:
- EP-A1- 0 712 979
- EP-A1- 1 055 788
- EP-A2- 0 989 262
- AT-B- 396 501
- DE-B- 1 297 922
- FR-A1- 2 551 794

## Beschreibung

Die Erfindung betrifft eine Schließvorrichtung eines Kraftfahrzeuges mit einem Schlüssel und einem Schließzylinder, wobei der Schließzylinder einen Zylinderkern aufweist, der in einem Zylindergehäuse des Schließzylinders drehbar gelagert ist, einem Kanal, den der Zylinderkern aufweist und in den der Schlüssel einführbar ist und federbelasteten Zuhalteelementen, die beim Einführen des Schlüssels in den Kanal radial zur Zylinderachse des Schließzylinders verschiebbar gelagert sind.

Schließvorrichtungen für Kraftfahrzeuge sind grundsätzlich bekannt. Die Druckschrift EP 1 922 462 B1 offenbart dabei eine Schließvorrichtung mit einem Schlüssel, der mit einem drehbaren Zylinderkern zusammenwirkt. Der Schlüssel kann dabei in einen Kanal im Zylinderkern eingeführt werden, um federbelastete Zuhalteelemente im Zylinderkern zu sortieren. Der Schlüssel weist dabei eine flache und eine schräge Codierbahn auf.

Ferner sind Schließvorrichtungen aus EP 0 989 262 A2, AT 395 501 B oder EP 0 712 979 A1 bekannt.

Es hat sich nachteiligerweise gezeigt, dass um ein Kraftfahrzeug zu entwenden, sich unberechtigte Personen mittels Einbruchswerkzeuge bemühen, z. B. durch ein sogenanntes "Picking" die Zuhalteelemente im Schlüsselkanal auf dem Querschnitt des Zylinderkern zu sortieren, wodurch die Zuhalteelemente den Zylinderkern zur Drehung freigeben.

Es hat sich ergeben, dass in einigen Anwendungsfällen geringere Bauräume für derartige Schließvorrichtungen notwendig sind, wobei gleichzeitig eine hohe Aufbruchssicherheit der Schließvorrichtung zu gewährleisten ist.

Zur Lösung dieser Aufgabe wird eine Schließvorrichtung mit allen technischen Merkmalen des Anspruches 1 vorgeschlagen. In den abhängigen Patentansprüchen sind mögliche Ausführungsformen vorgeschlagen.

Erfindungsgemäß ist eine Schließvorrichtung eines Kraftfahrzeuges vorgesehen, mit einem Schlüssel und einem Schließzylinder, wobei der Schließzylinder einen Zylinderkern aufweist, der in einem Zylindergehäuse des Schließzylinders drehbar gelagert ist, einem Kanal, den der Zylinderkern aufweist und in den der Schlüssel einführbar ist, federbelasteten Zuhalteelementen, die beim Einführen des Schlüssels in den Kanal radial zur Zylinderachse des Schließzylinders verschiebbar gelagert sind, mehreren am Schlüssel vorgesehenen Außenflächen, die mindestens zwei flache Codierbahnen aufweisen, die beim Einführen des Schlüssels auf die Zuhalteelemente wirken, wobei zumindest eine Codierbahn als Nut und zumindest eine Codierbahn als Rippe ausgeführt ist, und wobei die Rippe eine flache Oberseite mit mindestens einer senkrechten wellenförmigen Seitenfläche aufweist. Einer der wesentlichen Vorteile dieser erfindungsgemäßen Schließvorrichtung ist, dass aufgrund der zumindest zwei Codierbahnen, die jeweils an einer Außenfläche des Schlüssels vorgesehen sind, wodurch ein kompakter Schließzylinder geschaffen werden kann, wobei gleichzeitig eine hohe Anzahl von Schließkombinationen gewährleistet ist.

Ebenfalls kann vorgesehen sein, dass die Außenflächen zwei Schmalseiten, insbesondere eine erste und eine zweite Schmalseite, und zwei Breitseiten, insbesondere eine erste und eine zweite Breitseite aufweisen. Hierbei ist es ferner denkbar, dass der Schlüssel ein vierkantiges Flachprofil ist, das jeweils paarweise einander gegenüberliegend einerseits Schmalseiten und andererseits Breitseiten aufweist. Beispielsweise ist ein Rechteckprofil denkbar. Ebenfalls kann es möglich sein, dass das Profil quadratisch ausgeführt ist, so dass konsequenterweise die Schmalseite und die Breitseite flächenmäßig gleichgroß ausgebildet sein können.

In einer denkbaren Ausgestaltung der Erfindung kann der Schlüssel als Wendeschlüssel ausgeführt sein, sodass der Schlüssel mindestens zwei Positionen einnehmen kann, in
denen der Schlüssel wirksam in den Kanal einführbar ist. Das bedeutet, dass der Schlüssel eine derartige Profilierung hinsichtlich seiner Codierbahnen aufweist, die es dem Benutzer ermöglicht, den Schlüssel unterschiedlich auszurichten und somit in unterschiedlichen Positionen wirksam in den Schlüsselkanal einzustecken. Vorteilhafterweise kann der Schlüssel zwei unterschiedliche Positionen aufweisen, die 180° gedreht voneinander ausgerichtet sind, um den Schlüssel wirksam in den Schließzylinder einzuschieben. Es hat sich gezeigt, dass die Zahl der Schließkombinationen bei einem Wendeschlüssel verringert ist, wobei gleichzeitig der Komfort für den Benutzer verbessert wird.

Die erfindungsgemäßen Codierbahnen dienen hierbei zur Codierung, wobei die Codierbahnen mit einer derartigen Profilierung ausgeführt sind, die mit den Zuhalteelementen des Schließzylinders entsprechend korrespondieren, das bedeutet, dass lediglich der Schlüssel mit der entsprechend "richtigen" Codebahn bzw. Codierbahn eine entsprechende Verschiebung der Zuhalteelemente aus dem Schlüsselkanal bewirkt, um beim eingesteckten Schlüssel eine Bewegung des Zylinderkerns innerhalb des Zylindergehäuses zu bewirken.

In einer möglichen Ausführungsform kann der Schlüssel lediglich zwei Codierbahnen aufweisen, wobei die erste Schmalseite mit einer ersten Codierbahn und die zweite Schmalseite mit einer zweiten Codierbahn ausgeführt sind. Ebenfalls ist es denkbar, dass die erste Breitseite mit einer ersten Codierbahn und die zweite Breitseite mit einer zweiten Codierbahn ausgeführt ist. Alternativ ist es denkbar, dass eine erste Schmalseite mit einer ersten Codierbahn und eine Breitseite mit einer zweiten Codierbahn ausgeführt ist. In einer denkbaren Ausführungsform der Erfindung sind die Codierbahnen unterschiedlich in ihrer Geometrie zueinander ausgeführt, dass es sich hierbei um nicht Wendeschlüssel handelt. Hierdurch kann eine hohe Anzahl der Schließkombinationen erreicht werden. Somit kann gleichzeitig ein reduzierter Schlüsselquerschnitt mit einer kleinen Öffnung zum Schlüsselkanal des Zylinderkerns erzielt werden. Aufgrund der kleinen Einstecköffnung für den Schlüssel hat sich vorteilhafterweise gezeigt, dass keine hohen Kräfte in den Zylinderkern mutwillig zu Manipulationszwecken eingebracht werden können. Ferner wird aufgrund der kleinen Kanalöffnung für den Schlüssel eine verbesserte Dichtwirkung des Schließzylinders erreicht. Zudem hat es sich vorteilhafterweise gezeigt, dass eine große Anzahl an Zuhalteelementen bei gleicher Baulänge des Schließzylinders möglich ist.

Beispielsweise können 8 bis 20 Zuhaltungen zum Einsatz kommen. Die große Anzahl der Zuhaltungen ermöglichen unter anderem ein größeres Sperrmoment. Ein weiterer Vorteil ist, dass der Widerstand gegen ein unberechtigtes "Picking" erhöht wird.

Hinsichtlich der möglichen Ausführungsform eines Schlüssels mit zwei Codierbahnen sind stets zwei Außenflächen codierbahnenfrei. Das bedeutet, dass eine Breitseite und eine Schmalseite massiv ausgeführt sein können, ohne dass eine Codierbahn an diesen Seiten angeordnet ist. Alternativ können beide Breitseiten oder beide Schmalseiten codierbahnenfrei ausgeführt sein. Zweckmäßigerweise ist der Schlüssel ein massives Bauteil, bei dem die Codierbahn eingefräst ist. Durch die Maßnahme einer codierbahnfreien Schmalseite kann die Schlüsselhöhe weiter reduziert werden. Durch die resultierende mögliche Verkleinerung des Schlüsselkanals wird der Schließzylinder auch aufbruchsicherer, da mit jeder Verkleinerung ebenfalls ein potentielles Aufbruchswerkzeug kleiner werden muss, um noch in den Schlüsselkanal eingeführt zu werden und auch die maximale ausübbare Kraft verringert wird.

Ebenfalls ist es denkbar, dass die Außenflächen des Schlüssels drei Codierbahnen aufweisen. Hierbei ist es beispielsweise möglich, dass beide Breitseiten jeweils mit einer Codierbahn ausgeführt sind und lediglich eine Schmalseite eine entsprechende Codierbahn aufweist. Alternativ kann es ebenfalls sinnvoll sein, dass beide Schmalseiten jeweils mit einer Codierbahn ausgebildet sind, wobei eine Schmalseite lediglich eine Codierbahn aufweist. Die gegenüberliegende Schmalseite ist gleichzeitig codierbahnenfrei ausgeführt. Aufgrund der drei Codierbahnen kann gleichzeitig die Anzahl der Schließkombinationen dieser erfindungsgemäßen Schließvorrichtung wesentlich erhöht werden. Gleichzeitig sind der Schlüsselquerschnitt, die Funktionslänge des Schlüssels, sowie die Baulänge des Schließzylinders verringerbar. Neben den geringen Herstellungskosten kann somit gleichzeitig eine erhöhte Sicherheit gegen etwaige Manipulationen am Schließzylinder erzielt werden.

In einer weiteren möglichen Maßnahme der Erfindung können die Außenflächen des Schlüssels vier Codierbahnen aufweisen. Bei dieser Ausführungsform weist jede Außenfläche des Schlüssels jeweils einen Codierbahn auf. Vier Codierbahnen bewirken eine weitere Erhöhung der Anzahl an möglichen Schließkombinationen, wodurch die Baulänge des Schließzylinders, der Schlüsselquerschnitt sowie die Funktionslänge des Schlüssels erheblich verringert werden können.

Eine mögliche Ausführungsform der Erfindung ist, dass die Codierbahn als Nut und/oder als Rippe ausgeführt sein kann. Hierbei kann die Nut oder die Rippe insbesondere eine im Wesentlichen gleichbleibende Bahnbreite aufweisen. Die Nut ist hierbei als Vertiefung an der Außenfläche des Schlüssels ausgeführt, in die die zugehörigen Zuhalteelemente bei der Einführung des Schlüssels hineingreifen. Die Rippe hingegen ist vorsprungartig an der Außenfläche des Schlüssels ausgeführt, in die die jeweiligen Zuhalteelemente beim Einführen des Schlüssels hineingreifen. Der Schlüssel mit zwei Codierbahnen, drei Codierbahnen oder vier Codierbahnen kann derart ausgeführt sein, dass lediglich Codierbahnen als Nut, Codierbahnen als Rippe oder Codierbahnen als Nut und Rippe zum Einsatz kommen.

Vorteilhafterweise weist die Codierbahn mindestens eine Führungsfläche auf, die auf zugehörige Zuhalteelemente wirkt, insbesondere dass die erste Codierbahn auf erste Zuhalteelemente und die zweite Codierbahn auf zweite Zuhalteelement wirkt, wobei insbesondere eine Verschiebung der ersten Zuhalteelemente in eine erste radiale Richtung zur Zylinderachse erfolgt und eine Verschiebung der zweiten Zuhalteelementes in eine zweite radiale Richtung, die senkrecht zur ersten radialen Richtung ist, zur Zylinderachse erfolgt.

In einer weiteren Ausführungsform kann vorgesehen sein, dass im Zylinderkern die ersten Zuhalteelemente und die zweiten Zuhalteelemente in abwechselnder Reihenfolge angeordnet sind. Hierdurch wird eine erhöhte Sicherheit gegen etwaige Manipulationen von außen erreicht, da die ersten Zuhaltelemente durch das Manipulationswerkzeug in eine erste Richtung und die zweiten Zuhalteelemente in eine zweite Richtung verschoben werden müssen, um unberechtigterweise die Zuhalteelemente zu sortieren, wodurch eine Drehung des Zylinderkerns freigegeben werden kann.

Ein weiterer Vorteil der Erfindung kann sein, dass die ersten Zuhalteelemente eine Vielzahl an Einzelzuhalteelementen aufweisen, die jeweils in unterschiedliche Richtungen federbelastet sind. Zudem können die zweiten Zuhalteelemente eine Vielzahl an Einzelzuhalteelementen aufweisen, die ebenfalls jeweils in unterschiedliche Richtungen federbelastet sind. Beispielsweise wirkt auf jedes Einzelzuhalteelement eine Feder. Hierbei wirken die ersten Zuhalteelemente mit mindestens einer Codierbahn einer der beiden Breitseiten. Die zweiten Zuhalteelemente können mit mindestens einer Codierbahn einer der Schmalseiten zusammenwirken. Um die Einbruchsicherheit weiter zu erhöhen, kann nun vorgesehen sein, dass die Richtung der Federbelastung auf die Einzelzuhalteelemente der ersten Zuhalteelemente untereinander unterschiedlich ausgerichtet sein kann. Somit muss der Manipulateur das ersten Einzelzuhalteelement der ersten Zuhaltelemente beispielsweise in eine definierte Richtung durch das Manipulationswerkzeug bewegen, wobei das folgende zweite Einzelzuhalteelement der ersten Zuhalteelemente beispielsweise in eine entgegengesetzte Richtung zur Manipulation sortiert und somit bewegt werden muss. Die in unterschiedliche Richtung wirkende Federbelastung kann selbstverständlich auf die zweiten Zuhalteelemente zur Anwendung kommen. Somit kann ein erhöhter Widerstand gegen den Einsatz von Manipulationswerkzeugen mit einer gleichzeitig geringen Öffnung zum Schlüsselkanal erzielt werden.

In einer möglichen Ausführungsform der Erfindung weisen zumindest eine Schmalseite eine Rippe als Codierbahn auf und zumindest eine Breitseite eine Nut als Codierbahn auf.

In einer die Erfindung verbessernde Maßnahme kann vorgesehen sein, dass der Schlüssel zumindest eine Hilfscodierbahn aufweist, die an der Schmalseite und/oder an der Breitseite vorgesehen ist, die insbesondere eine Wendefunktion des Schlüssels ausschließt. Beispielsweise kann die Hilfscodierbahn eine Erstreckung an einer der Außenflächen des Schlüssels aufweisen, die ohne Richtungswechsel erfolgt. Das bedeutet, dass die Hilfscodierbahn beispielsweise parallel zur Zylinderachse verläuft. Der Querschnitt der Hilfscodierbahn kann unterschiedliche geometrische Formen aufweisen. Beispielsweise kann die Hilfscodierbahn als Nut ausgeführt sein, die rund, eckig oder oval ihre geometrische Form einnehmen kann. Der Sinn einer Hilfscodierbahn am Schlüssel kann beispielsweise ferner sein, dass ein Schlüsselsystem zum Einsatz kommt, welches einen Hauptschlüssel aufweist, der mit einer derartigen Hilfscodierbahn ausgeführt ist. Ein weiterer Nebenschlüssel kann die identischen Codierbahnen an den Außenflächen des Schlüssels aufweisen, ist jedoch ohne eine derartige Hilfscodierbahn ausgeführt, so dass dieser Nebenschlüssel lediglich limitiert für den Benutzer wirksam in fest vorgenehme Schließzylinder einführbar ist.

Weitere Merkmale und Vorteile sowie technische Merkmale der Erfindung ergeben sich aus den Ansprüchen, der nachfolgenden Beschreibung und den Zeichnungen. In den nachstehenden Figuren sind erfindungsgemäße Schließvorrichtungen in mehreren Ausführungsbeispielen detailliert dargestellt. Es zeigen:
- Fig. 1: einen erfindungsgemäßen Schlüssel einer Schließvorrichtung, wobei der Schlüssel zwei Codierbahnen aufweist,
- Fig. 2: einen weiteren Schlüssel mit zwei Codierbahnen und einer Hilfscodierbahn,
- Fig. 3a,b: eine weitere Ausführungsform eines Schlüssels mit zwei Codierbahnen,
- Fig. 4: ein erfindungsgemäßer Schlüssel mit drei Codierbahnen,
- Fig. 5: eine weitere Ausführungsform eines Schlüssels mit drei Codierbahnen,
- Fig. 6: ein weiterer erfindungsgemäßer Schlüssel mit drei Codierbahnen,
- Fig. 7: ein weiterer erfindungsgemäßer Schlüssel mit vier Codierbahnen,
- Fig. 8: ein erfindungsgemäßer Schlüssel mit drei Codierbahnen und einer Hilfscodierbahn,
- Fig. 9: ein weiterer erfindungsgemäßer Schlüssel mit drei Codierbahnen und einer Hilfscodierbahn,
- Fig. 10: eine Ansicht auf die federbelasteten Zuhalteelemente eines erfindungsgemäßen Schließzylinders,
- Fig. 11: eine weitere Ansicht auf die Zuhalteelemente gemäß Fig. 10,
- Fig. 12: eine schematische Ansicht auf einen erfindungsgemäßen Schließzylinder,
- Fig. 13: eine Schnittansicht gemäß des Schlüssels aus Fig. 5,
- Fig. 14: eine Schnittansicht gemäß des Schlüssels aus Fig. 3,
- Fig. 15: eine Schnittansicht gemäß des Schlüssels aus Fig. 7.

Alle Ausführungsformen gemäß der Figuren zeigen eine Schließvorrichtung eines Kraftfahrzeuges mit einen zu verwendenden Schlüssel 10 und einem Schließzylinder 1, der in einer Fahrzeugtür angeordnet ist. Der Schließzylinder 1 ist in einem nicht explizit dargestellten Schließzylindergehäuse eingesetzt, innerhalb dessen ein Zylinderkern 2 drehbar gelagert ist. Der Zylinderkern 2 weist zahlreiche federbelastete Zuhalteelemente 30, 40 auf. Ferner ist der Zylinderkern 2 mit einem Schlüsselkanal 3 ausgeführt, in denen der Schlüssel 10 einbringbar ist.

Wie in Fig. 10 und Fig. 11 gezeigt ist, weist der erfindungsgemäße Schließzylinder 1 gemäß Fig. 12 eine Vielzahl an Zuhalteelementen 30, 40 auf. Hierbei sind die Zuhalteelemente 30, 40 in erste Zuhalteelemente 30 und zweite Zuhalteelemente 40 unterteilt. Die ersten Zuhalteelemente 30 weisen eine Vielzahl an Einzelzuhalteelemente 31 auf. Die zweiten Zuhalteelemente 40 weisen ebenfalls eine Vielzahl an Einzelzuhalteelementen 41 auf. In Richtung der Zylinderachse 4 sind die Einzelzuhalteelemente 31 und die Einzelzuhalteelemente 41 in abwechselnder Reihenfolge zueinander angeordnet. Zudem weisen die Einzelzuhalteelemente 31 jeweils eine Vertiefung bzw. eine Ausnehmung 31a auf. Die Einzelzuhalteelemente 41 hingegen weisen jeweils einen Vorsprung 41a auf. Ist der Schlüssel 10 nicht innerhalb des Kanals 3 eingesteckt, ragen die Zuhalteelemente 30, 40 mit ihren jeweiligen Ausnehmungen 31a und Vorsprüngen 41a in den Kanal 3 und sperren gleichzeitig eine Drehung des in Fig. 12 dargestellten Zylinderkerns 2 innerhalb des Zylindergehäuses. Im vorliegenden Fall handelt es sich bei den Zuhalteelementen 30, 40 um Plättchenzuhaltungen. Diese Zuhalteelemente 30, 40 werden beim Einführen eines ordnungsgemäßen "richtigen" Schlüssels 10 derart verstellt, dass die Einzelzuhalteelemente 31, 41 nicht mehr über die Mantelfläche des Zylinderkerns 2 aus seinen Öffnungen 5 hinausragen und der Zylinderkern 2 somit im Zylindergehäuse drehbar ist. Durch eine Drehbewegung des eingesteckten Schlüssels 10 kann der Benutzer daraufhin eine Betätigungseinrichtung des Kraftfahrzeuges mittels der erfindungsgemäßen Schließvorrichtung entriegeln und/oder verriegeln, je nach Drehrichtung des Schlüssels 10. Ebenfalls ist durch die Drehbewegung des Schlüssels 10 ein Schalter betätigbar, der die Zündung, Spannung für elektronische Bauteile des Kraftfahrzeuges ect. aktiviert und/oder deaktiviert.

Gemäß aller beschriebenen Ausführungsbeispiele weist der Schlüssel 10 Außenflächen 11a, 11b, 12a, 12b auf, die mit mindestens zwei Codierbahnen 50 ausgeführt sind, die beim Einführen des Schlüssels 10 in den Kanal 3 auf die Zuhalteelemente 30, 40 insbesondere auf die Ausnehmungen 31a, Vorsprünge 41a der Einzelzuhalteelemente 31, 41 wirken. Ist der "richtige" Schlüssels 10 innerhalb des Kanals 3 eingeführt, können die Zuhalteelemente 30, 40 entsprechend am Zylinderkern 2 über die Codierbahnen 50 ausgerichtet werden, so dass eine Drehbewegung des Zylinderkerns 2 möglich ist.

In einer möglichen Ausführungsvariante kann der Schlüssel 10 zwei Codierbahnen 51a, 51b aufweisen. Die Codierbahnen 51a, 51b sind jeweils auf einer Schmalseite 11a, 11b des Schlüssels 10 vorgesehen. Die Breitseiten 12a, 12b weisen hingegen keine Codierung auf.

In Fig. 2 ist eine weitere Ausführungsform eines Schlüssels 10 gezeigt, der ebenfalls wie in Fig. 1 zwei Codierbahnen 51a, 51b auf seinen Schmalseiten 11a, 11b aufweist. Zusätzlich weist die erste Breitseite 12a eine Hilfscodierbahn 60 auf. Die Hilfscodierbahn 60 weist eine lineare Erstreckung, ohne jegliche Richtungswechsel, auf. Im Gegensatz dazu weisen die Codierbahnen 51a, 51b gemäß Fig. 1 und Fig. 2 unterschiedliche Codierpunkte auf. Diese Codierbahnen 51a, 51b werden durch eine individuelle Topographie bestimmt. Es ist denkbar, dass die Codierbahn 51a unterschiedlich geometrisch ausgeführt ist als die Codierbahn 51b. In einem derartigen Fall wäre der Schlüssel 10 kein Wendeschlüssel. Falls jedoch die Codierbahn 51a spiegelsymmetrisch zur Codierbahn 51b ausgerichtet ist, stellt der Schlüssel 10 gemäß Fig. 1 einen Wendeschlüssel dar.

Aufgrund der lediglich an der ersten Breitseite 12a angeordneten Hilfscodierbahn 60 stellt dieser Schlüssel 10 ebenfalls kein Wendeschlüssel dar.

Fig. 3a und Fig. 3b zeigen eine weitere Ausführungsvariante eines Schlüssels 10 mit zwei Codierbahnen 51a und 52a. Hierbei weist die erste Schmalseite 11a des Schlüssels 10 die Codierbahn 51a auf, wobei die erste Breitseite 12a die weitere Codierbahn 52a aufweist. Im Gegensatz zu den Codierbahnen 51a gemäß Fig. 1 bis Fig. 3 auf der Schmalseite 11a, die als vorsprungartige Rippe ausgeführt ist, ist die Codierbahn 52a der ersten Breitseite 12a als nutförmige Vertiefung ausgebildet. Der Schlüssel 10 gemäß Fig. 3a und 3b stellt keinen Wendeschlüssel dar.

In Fig. 4 ist ein Schlüssel 10 mit drei Codierbahnen 51a, 51b, 52a dargestellt. Zwei Codierbahnen 51a, 51b sind jeweils auf einer Schmalseite 11a, 11b vorgesehen. Eine Codierbahn 52a ist an einer Breitseite 12a vorgesehen. Die gegenüberliegende Breitseite 12b weist keine Codierbahn auf. Die Ausnehmung 60 an der Breitseite 12a kann in einer zusätzlichen Ausführungsvariante vorgesehen sein, wobei diese Ausnehmung 60 als Hilfscodierelement dienen kann.

Auch in Fig. 5 ist ein Schlüssel 10 mit drei Codierbahnen 51a, 52a, 52b dargestellt. Der wesentliche Unterschied zu dem Schlüssel 10 aus Fig. 4 ist, dass der Schlüssel 10 aus Fig. 5 an beiden Breitseiten 12a, 12b jeweils eine Codierbahn 52a, 52b aufweist und lediglich die obere erste Schmalseite 11a eine Codierbahn 51a umfasst. Die untere Schmalseite 11b weist keine Codierbahn auf. Beide Schlüssel 10 gemäß Fig. 4 und Fig. 5 stellen Fahrzeugschlüssel dar, die nicht als Wendeschlüssel zum Einsatz kommen können.

In Fig. 6 ist eine weitere Ausführungsvariante eines Schlüssels 10 gezeigt, der ebenfalls an seinen Außenflächen drei Codierbahnen 51a, 52a, 52b aufweist. Der Schlüssel 10 gemäß Fig. 6 entspricht im Wesentlichen dem Schlüssel 10 gemäß Fig. 5, wobei lediglich die Codierbahn 52b andersartig ausgestaltet ist. Gemäß Fig. 6 ist die Codierbahn 52b der zweiten Breitseite 12b vorsprungartig, aus der zweiten Breitseite hervorspringend ausgebildet, wie die Codierbahn 51a der ersten Schmalseite 11a. Auch dieser Schlüssel 10 gemäß Fig. 6 ist kein Wendeschlüssel.

Fig. 7 zeigt einen Schlüssel 10 mit vier Codierbahnen 51, 51b, 52a, 52b. Die Codierbahnen 51a, 51b der Schmalseiten 11a, 11b sind als nutförmige Vorsprünge. Die Codierbahnen 52a, 52b der Breitseiten 12a, 12b sind hingegen als nutförmige Ausnehmungen bzw. Vertiefungen ausgebildet. Der in Fig. 7 dargestellte Schlüssel 10 stellt einen Wendeschlüssel dar, da Codierbahnen 51a und 51b zueinander spiegelsymmetrisch angeordnet sind. Ferner sind die Codierbahnen 52a und 52b ebenfalls spiegelsymmetrisch zueinander angeordnet. Alternativ ist es denkbar, den in Fig. 7 gezeigten Schlüssel mit sich völlig unterscheidenden Codierbahnen in ihrer geometrischen Ausrichtung und Verlauf auszuführen, so dass ein Schlüssel mit vier Codierbahnen 51a, 51b, 52a, 52b bereitgestellt wird, der kein Wendeschlüssel ist.

In Fig. 8 ist ein Schlüssel 10 mit drei Codierbahnen 51a, 51b, 52a gezeigt. Zusätzlich weist die zweite Breitseite 12b eine Hilfscodierbahn 60 auf, die sich linear entlang der Ausrichtung des Schlüssels 10 erstreckt. Über die zusätzliche Hilfscodierbahn 60 lässt sich die Anzahl der Kombinationsmöglichkeiten erhöhen.

Fig. 9 zeigt eine weitere Ausführungsalternative eines Schlüssels 10 mit drei Codierbahnen 51a, 52a, 52b. Im Gegensatz zur Ausführungsform gemäß Fig. 8 weist der Schlüssel 10 gemäß Fig. 9 auf der zweiten Schmalseite 11b eine Hilfscodierbahn 60 auf. Diese Hilfscodierbahn 60 verläuft ebenfalls linear entlang der Erstreckung des Schlüssels 10.

Gemäß Fig. 10 und Fig. 11 ist die Anordnung der Zuhalteelemente 30, 40 schematisch dargestellt. Entlang der Zylinderachse 4 sind die Einzelzuhalteelemente 31 jeweils abwechselnd zu den Einzelzuhalteelemente 41 angeordnet. Auf die ersten Zuhalteelemente 30 wirkt eine Federkraft 33, die auf eine Schulter 34 des Einzelzuhalteelementes 31 wirkt. Auf das zweite Einzelzuhalteelement 41 wirkt eine zweite Federkraft 44, die im vorliegenden Ausführungsbeispiel senkrecht zur Federkraft 33 ausgerichtet ist. Es kann nun vorgesehen sein, dass auf alle Einzelzuhalteelemente 31 jeweils die gleiche Federkraft 33 in derselben Ausrichtung gemäß Fig. 10a wirkt. Um die Einbruchsicherheit weiter zu erhöhen, kann es vorgesehen sein, dass die Federkraft 33 des ersten Einzelzuhalteelementes 31 in einer ersten Richtung gemäß Fig. 10a wirkt. Auf das darauf folgende Einzelzuhalteelement 31 kann eine Federkraft 33 wirken, die zur Federkraft 33 wie in Fig. 10a gezeigt, entgegengesetzt ausgerichtet ist. Ebenso ist es denkbar, dass die Federkräfte 44 auf die Einzelzuhalteelemente 41 der Zuhalteelemente 40 jeweils entgegengesetzt zueinander ausgerichtet sind, welches besonders deutlich in Fig. 11 dargestellt ist.

Die Fig. 12 zeigt exemplarisch den Zylinderkern 2, der drehbar um die Zylinderachse 4 gelagert ist. In die Öffnung bzw. den Kanal 3 ist der Schlüssel 10 einsetzbar. Im nicht eingesetzten Schlüssel 10 ragen die Zuhalteelemente 30, 40 aus den schlitzförmigen Öffnungen 5 heraus. Ist der "richtige" Schlüssel 10 im Zylinderkern 2 eingesetzt, sind die Zuhaltelemente 30, 40 entsprechend ausgerichtet und ragen nicht aus den schlitzförmigen Öffnungen 5 des Mantels des Zylinderkerns 2 heraus, so dass eine Drehung des Zylinderkerns 2 um die Zylinderachse 4 möglich. Ferner sind in Fig. 12 Ausnehmungen 6 des Zylinderkerns 2 dargestellt, in denen Federelemente eingesetzt sind, die eine entsprechende Federkraft in Richtung 33, 44 auf die jeweiligen Einzelzuhalteelemente 31, 41 gemäß Fig. 10 bis Fig. 11 ausüben.

Fig. 13 zeigt die Querschnittsfläche des Schlüssels 10 gemäß Fig. 5. Fig. 14 zeigt hingegen die Querschnittsfläche des Schlüssels 10 aus Fig. 3. In Fig. 15 ist die Querschnittsfläche des Schlüssels 10 aus Fig. 7 dargestellt. Alle Figuren 13 bis 15 zeigen hierbei besonders deutlich die jeweiligen Codierbahnen 51a, 51b, 52a, 52b an den jeweiligen Seiten 11a, 11b, 12a, 12b.

Die ausgeführten Beispiele gemäß Fig. 1 bis Fig. 15 können sich auf einen ID-Geber eines bidirektionalen Sicherheitssystems eines Kraftfahrzeuges beziehen, wobei der Schlüssel 10 an der ID-Geber Einheit angeordnet ist. Hierbei erfolgt eine bidirektionale Kommunikation des ID-Gebers mit einer kraftfahrzeugseitigen Einheit.

### Bezugszeichenliste

- 1: Schließzylinder
- 2: Zylinderkern
- 3: Kanal
- 4: Zylinderachse
- 5: Öffnung
- 6: Ausnehmung
- 10: Schlüssel
- 11a: Außenfläche, erste Schmalseite
- 11b: Außenfläche, zweite Schmalseite
- 12a: Außenfläche, erste Breitseite
- 12b: Außenfläche, zweite Breitseite
- 30: Zuhalteelemente
- 31: Einzelzuhalteelemente
- 31a: Ausnehmung
- 32: Einzelzuhalteelemente
- 33: Federkraft
- 34: Schulter
- 40: Zuhalteelemente
- 41: Einzelzuhalteelemente
- 41a: Vorsprung
- 42: Einzelzuhalteelemente
- 43: Federkraft
- 50: Codierbahn
- 51a: Codierbahn
- 51b: Codierbahn
- 52a: Codierbahn
- 52b: Codierbahn
- 60: Hilfscodierbahn

## Patentansprüche

1. Schließvorrichtung eines Kraftfahrzeuges mit
einem Schlüssel (10) und einem Schließzylinder (1), wobei der Schließzylinder (1) einen Zylinderkern (2) aufweist, der in einem Zylindergehäuse des Schließzylinders (1) drehbar gelagert ist,
einem Kanal (3), den der Zylinderkern (2) aufweist und in den der Schlüssel (10) einführbar ist,
federbelasteten Zuhalteelementen (30,40), die beim Einführen des Schlüssels (10) in den Kanal (3) radial zur Zylinderachse (4) des Schließzylinders (1) verschiebbar gelagert sind,
mehreren am Schlüssel (10) vorgesehenen Außenflächen (11a,11b,12a,12b), **dadurch gekennzeichnet,**
**dass** die Außenflächen (11a,11b,12a,12b) mindestens zwei flache Codierbahnen (50) aufweisen, die beim Einführen des Schlüssels (10) auf die Zuhalteelemente (30,40) wirken,
wobei zumindest eine Codierbahn (50) als Nut und zumindest eine Codierbahn (50) als Rippe ausgeführt ist,
wobei die Rippe eine flache Oberseite mit mindestens einer senkrechten wellenförmigen Seitenfläche aufweist.

2. Schließvorrichtung nach Anspruch 1,
**dadurch gekennzeichnet,**
**dass** die Außenflächen (11a, 11b, 12a, 12b) zwei Schmalseiten (11a, 11b), insbesondere eine erste (11a) und eine zweite Schmalseite (11b), und zwei Breitseiten (12a,12b), insbesondere eine erste (12a) und eine zweite Breitseite (12b) aufweisen.

3. Schließvorrichtung nach Anspruch 1 oder 2,
**dadurch gekennzeichnet,**
**dass** der Schlüssel (10) als Wendeschlüssel ausgeführt ist, sodass der Schlüssel (10) mindestens zwei Positionen einnehmen kann, in denen der Schlüssel (10) wirksam in den Kanal (3) einführbar ist.

4. Schließvorrichtung nach Anspruch 3,
**dadurch gekennzeichnet,**
**dass** mindestens beide Schmalseiten (11a,11b) und/oder beide Breitseiten (12,12b) jeweils mit einer Codierbahn (50) ausgeführt sind, wobei
die erste Schmalseite (11a) mit einer ersten Codierbahn (51a) und die zweite Schmalseite (11b) mit einer zweiten Codierbahn (51b) ausgeführt sind,
und/oder
die erste Breitseite (12a) mit einer ersten Codierbahn (52a) und die zweite Breitseite (12b) mit einer zweiten Codierbahn (52b) ausgeführt sind,
wobei
mindestens die erste Codierbahn (52a) der ersten Schmalseite (11a) spiegelsymmetrisch zur zweiten Codierbahn (51b) der zweiten Schmalseite (11b) ausgeführt ist,
und/oder
mindestens die erste Codierbahn (52a) der ersten Breitseite (12a) spiegelsymmetrisch zur zweiten Codierbahn (52b) der zweiten Breitseite (12b) ausgeführt ist.

5. Schließvorrichtung nach einem der vorhergehenden Ansprüchen,
**dadurch gekennzeichnet,**
**dass** die Außenflächen (11a, 11b, 12a, 12b) des Schlüssels (10) drei Codierbahnen (51a,51b,52a,52b) aufweisen.

6. Schließvorrichtung nach einem der vorhergehenden Ansprüchen,
**dadurch gekennzeichnet,**
**dass** die Außenflächen (11a, 11b, 12a, 12b) des Schlüssels (10) vier Codierbahnen (51a,51b,52a,52b) aufweisen.

7. Schließvorrichtung nach einem der vorhergehenden Ansprüchen,
**dadurch gekennzeichnet,**
**dass** der Schlüssel (10) zwei Codierbahnen (51a,51b,52a,52b) aufweist, wobei die erste (11a) und die zweite Breitseite (11b) jeweils eine Codierbahn (51a,51b,52a,52b) aufweisen, oder
die erste (12a) und die zweite Schmalseite (12b) jeweils eine Codierbahn (51a,51b,52a,52b) aufweisen, oder
die erste Breitseite (12a) und die erste Schmalseite (11a) jeweils eine Codierbahn (51a,51b,52a,52b) aufweisen.

8. Schließvorrichtung nach einem der vorhergehenden Ansprüchen,
**dadurch gekennzeichnet,**
**dass** der Schlüssel (10) drei Codierbahnen (51a,51b,52a,52b) aufweist, wobei die erste (12a) und die zweite Breitseite (12b) jeweils eine Codierbahn (51a,51b,52a,52b) und die erste Schmalseite (11a) eine Codierbahn (51a,51b,52a,52b) aufweisen oder die erste (11a) und die zweite Schmalseite (11b) jeweils eine Codierbahn (51a,51b,52a,52b) und die erste Breitseite (12a) eine Codierbahn (51a,51b,52a,52b) aufweisen.

9. Schließvorrichtung nach einem der vorhergehenden Ansprüchen,
**dadurch gekennzeichnet,**
**dass** der Schlüssel (10) vier Codierbahnen (51a,51b,52a,52b) aufweist, wobei die erste (12a) und die zweite Breitseite (12b) jeweils eine Codierbahn (51a,51b,52a,52b) und die erste (11a) und die zweite Schmalseite (11b) jeweils eine Codierbahn (51a,51b,52a,52b) aufweisen, wobei insbesondere der Schlüssel (10) ein vierkantiges Flachprofil ist, das jeweils paarweise einander gegenüberliegend einerseits Schmalseiten (11a, 11b) und andererseits Breitseiten (12a, 12b) aufweist.

10. Schließvorrichtung nach einem der vorhergehenden Ansprüchen,
**dadurch gekennzeichnet,**
**dass** die Codierbahn (51a,51b,52a,52b) als Nut oder als Rippe ausgeführt ist.

11. Schließvorrichtung nach einem der vorhergehenden Ansprüchen,
**dadurch gekennzeichnet,**
**dass** die Codierbahn (51a,51b,52a,52b) mindestens eine Führungsfläche aufweist, die auf zugehörige Zuhalteelemente (30,40) wirkt, insbesondere dass die erste Codierbahn (51a,51b,52a,52b) auf erste Zuhalteelemente (30) und die zweite Codierbahn (51a,51b,52a,52b) auf zweite Zuhalteelement (40) wirkt, wobei insbesondere eine Verschiebung der ersten Zuhalteelemente (30) in eine erste radiale Richtung zur Zylinderachse (4) erfolgt und eine Verschiebung des zweiten Zuhalteelementes (40) in eine zweite radiale Richtung, die senkrecht zur ersten radialen Richtung ist, zur Zylinderachse (4) erfolgt.

12. Schließvorrichtung nach Anspruch 11,
**dadurch gekennzeichnet,**
**dass** im Zylinderkern (2) die ersten Zuhalteelemente (30) und die zweiten Zuhalteelemente (40) in abwechselnder Reihenfolge angeordnet sind.

13. Schließvorrichtung nach einem der vorhergehenden Ansprüchen,
**dadurch gekennzeichnet,**
**dass** die ersten Zuhalteelemente (30) eine Vielzahl an Einzelzuhalteelementen (31,32) aufweisen, die jeweils in unterschiedliche Richtungen federbelastet sind, und/oder die zweiten Zuhalteelemente (40) eine Vielzahl an Einzelzuhalteelementen (41,42) aufweisen, die jeweils in unterschiedliche Richtungen federbelastet sind.

14. Schließvorrichtung nach einem der vorhergehenden Ansprüchen,
**dadurch gekennzeichnet,**
**dass** zumindest eine Schmalseite (11a,11b) eine Rippe als Codierbahn (51a,51b,52a,52b) aufweist und zumindest eine Breitseite (12a,12b) eine Nut als Codierbahn (51a,51b,52a,52b) aufweist.

15. Schließvorrichtung nach einem der vorhergehenden Ansprüchen,
**dadurch gekennzeichnet,**
**dass** der Schlüssel (10) zumindest eine Hilfscodierbahn (60) aufweist, die an der Schmalseite (11a,11b) und/oder an der Breitseite (12a,12b) vorgesehen ist, die insbesondere eine Wendefunktion des Schlüssels (10) ausschließt.

## Claims

1. A locking device of a motor vehicle, having
a key (10) and a lock cylinder (1), wherein the lock cylinder (1) has a cylinder core (2), which is rotatably mounted in a cylinder housing of the lock cylinder (1),
a channel (3), which comprises the cylinder core (2) and into which the key (10) can be inserted,
spring-loaded tumbler elements (30, 40), which are mounted so as to be displaceable radially with respect to the cylinder axis (4) of the lock cylinder (1) upon the insertion of the key (10) into the channel (3),
multiple outer surfaces (11a, 11b, 12a, 12b) provided on the key (10),
**characterised in that**
the outer surfaces (11a, 11b, 12a, 12b) comprise at least two flat coding tracks (50), which act on the tumbler elements (30, 40) upon insertion of the key (10),
wherein at least one coding track (50) is designed as a groove and at least one coding track (50) is designed as a ridge,
wherein the ridge has a flat upper side with at least one perpendicular undulating side face.

2. The locking device according to claim 1,
**characterised in that**
the outer surfaces (11a, 11b, 12a, 12b) comprise two narrow sides (11a, 11b), in particular a first narrow side (11a) and a second narrow side (11b), and two wide sides (12a, 12b), in particular a first wide side (12a) and a second wide side (12b).

3. The locking device according to claim 1 or 2,
**characterised in that**
the key (10) is designed as a reversible key, such that the key (10) can assume at least two positions in which the key (10) can be effectively inserted into the channel (3).

4. The locking device according to claim 3,
**characterised in that**
at least both narrow sides (11a, 11b) and/or both wide sides (12a, 12b) are each designed with a coding track (50), wherein
the first narrow side (11a) is designed with a first coding track (51a) and the second narrow side (11b) is designed with a second coding track (51b),
and/or
the first wide side (12a) is designed with a first coding track (52a) and the second wide side (12b) is designed with a second coding track (52b),
wherein
at least the first coding track (52a) of the first narrow side (11a) is designed mirror-symmetrically to the second coding track (51b) of the second narrow side (11b),
and/or
at least the first coding track (52a) of the first wide side (12a) is designed mirror-symmetrically to the second coding track (52b) of the second wide side (12b).

5. The locking device according to any one of the preceding claims,
**characterised in that**
the outer surfaces (11a, 11b, 12a, 12b) of the key (10) have three coding tracks (51a, 51b, 52a, 52b).

6. The locking device according to any one of the preceding claims,
**characterised in that**
the outer surfaces (11a, 11b, 12a, 12b) of the key (10) have four coding tracks (51a, 51b, 52a, 52b).

7. The locking device according to any one of the preceding claims,
**characterised in that**
the key (10) has two coding tracks (51a, 51b, 52a, 52b), wherein the first wide side (11a) and the second wide side (11b) each have a coding track (51a, 51b, 52a, 52b), or
the first narrow (12a) and the second narrow side (12b) each have a coding track (51a, 51b, 52a, 52b), or
the first wide side (12a) and the first narrow side (11a) each have a coding track (51a, 51b, 52a, 52b).

8. The locking device according to any one of the preceding claims,
**characterised in that**
the key (10) has three coding tracks (51a, 51b, 52a, 52b), wherein
the first wide side (12a) and the second wide side (12b) each have a coding track (51a, 51b, 52a, 52b) and the first narrow side (11a) has a coding track (51a, 51b, 52a, 52b), or the first narrow side (11a) and the second narrow side (11b) each have a coding track (51a, 51b, 52a, 52b) and the first wide side (12a) has a coding track (51a, 51b, 52a, 52b).

9. The locking device according to any one of the preceding claims,
**characterised in that**
the key (10) has four coding tracks (51a, 51b, 52a, 52b), wherein
the first wide side (12a) and the second wide side (12b) each have a coding track (51a, 51b, 52a, 52b) and the first narrow side (11a) and the second narrow side (11b) each have a coding track (51a, 51b, 52a, 52b), wherein in particular the key (10) has a foursided flat profile, which has a pair of narrow sides (11a, 11b) disposed opposite each other and a pair of wide sides (12a, 12b) disposed opposite each other.

10. The locking device according to any one of the preceding claims,
**characterised in that**
the coding track (51a, 51b, 52a, 52b) is designed as a groove or ridge.

11. The locking device according to any one of the preceding claims,
**characterised in that**
the coding track (51a, 51b, 52a, 52b) has at least one guide surface, which acts on associated tumbler elements (30, 40), in particular **in that** the first coding track (51a, 51b, 52a, 52b) acts on first tumbler elements (30) and the second coding track (51a, 51b, 52a, 52b) acts on second tumbler elements (40), wherein in particular
a displacement of the first tumbler elements (30) occurs in a first radial direction with respect to the cylinder axis (4), and a displacement of the second tumbler element (40) occurs in a second radial direction, with respect to the cylinder axis (4), said second radial direction being perpendicular to the first radial direction.

12. The locking device according to claim 11,
**characterised in that**
the first tumbler elements (30) and the second tumbler elements (40) are arranged in the cylinder core (2) in an alternating sequence.

13. The locking device according to any one of the preceding claims,
**characterised in that**
the first tumbler elements (30) have a plurality of individual tumbler elements (31, 32), which are each spring-loaded in different directions, and/or the second tumbler elements (40) have a plurality of individual tumbler elements (41, 42), which are each spring-loaded in different directions.

14. The locking device according to any one of the preceding claims,
**characterised in that**
at least one narrow side (11a, 11b) has a ridge as the coding track (51a, 51b, 52a, 52b) and at least one wide side (12a, 12b) has a groove as the coding track (51a, 51b, 52a, 52b).

15. The locking device according to any one of the preceding claims,
**characterised in that**
the key (10) has at least one auxiliary coding track (60), which is provided on the narrow side (11a, 11b) and/or on the wide side (12a, 12b) and which in particular rules out a reversible function of the key (10).

## Revendications

1. Dispositif de fermeture d'un véhicule automobile, comprenant
une clé (10) et un cylindre de fermeture (1), lequel cylindre de fermeture (1) présente un noyau de cylindre (2) qui est logé de manière à pouvoir tourner dans un boîtier de cylindre du cylindre de fermeture (1),
un canal (3) que le noyau de cylindre (2) présente et dans lequel la clé (10) peut être introduite,
des éléments de verrouillage (30, 40) sollicités par ressort qui sont logés de manière à pouvoir coulisser radialement par rapport à l'axe de cylindre (4) du cylindre de fermeture (1) lors de l'introduction de la clé (10) dans le canal (3),
plusieurs surfaces extérieures (11a, 11b, 12a, 12b) prévues sur la clé (10),
**caractérisé en ce**
**que** les surfaces extérieures (11a, 11b, 12a, 12b) présentent au moins deux pistes de codage plates (50) qui agissent sur les éléments de verrouillage (30, 40) lors de l'introduction de la clé (10),
au moins une piste de codage (50) étant réalisée sous la forme d'une rainure et au moins une piste de codage (50) sous la forme d'une nervure,
la nervure présentant une face supérieure plate et au moins une surface latérale perpendiculaire ondulée.

2. Dispositif de fermeture selon la revendication 1,
**caractérisé en ce**
**que** les surfaces extérieures (11a, 11b, 12a, 12b) présentent deux côtés étroits (11a, 11b), en particulier un premier (11a) et un deuxième côté étroit (11b), et deux côtés larges (12a, 12b), en particulier un premier (12a) et un deuxième côté large (12b).

3. Dispositif de fermeture selon la revendication 1 ou 2,
**caractérisé en ce**
**que** la clé (10) est réalisée sous la forme d'une clé réversible, de sorte que la clé (10) peut prendre au moins deux positions dans lesquelles la clé (10) peut être introduite de manière efficace dans le canal (3).

4. Dispositif de fermeture selon la revendication 3,
**caractérisé en ce**
**qu'**au moins les deux côtés étroits (11a, 11b) et/ou les deux côtés larges (12, 12b) sont chaque fois réalisés avec une piste de codage (50), dans lequel
le premier côté étroit (11a) est réalisé avec une première piste de codage (51a) et le deuxième côté étroit (11b) avec une deuxième piste de codage (51b),
et/ou
le premier côté large (12a) est réalisé avec une première piste de codage (52a) et le deuxième côté large (12b) avec une deuxième piste de codage (52b),
dans lequel
au moins la première piste de codage (52a) du premier côté étroit (11a) est réalisée symétriquement par rapport à la deuxième piste de codage (51b) du deuxième côté étroit (11b),
et/ou
au moins la première piste de codage (52a) du premier côté large (12a) est réalisée symétriquement par rapport à la deuxième piste de codage (52b) du deuxième côté large (12b).

5. Dispositif de fermeture selon l'une des revendications précédentes,
**caractérisé en ce**
**que** les surfaces extérieures (11a, 11b, 12a, 12b) de la clé (10) présentent trois pistes de codage (51a, 51b, 52a, 52b).

6. Dispositif de fermeture selon l'une des revendications précédentes,
**caractérisé en ce**
**que** les surfaces extérieures (11a, 11b, 12a, 12b) de la clé (10) présentent quatre pistes de codage (51a, 51b, 52a, 52b).

7. Dispositif de fermeture selon l'une des revendications précédentes,
**caractérisé en ce**
**que** la clé (10) présente deux pistes de codage (51a, 51b, 52a, 52b), le premier (11a) et le deuxième côté large (11b) présentant chaque fois une piste de codage (51a, 51b, 52a, 52b), ou
le premier (12a) et le deuxième côté étroit (12b) présentant chaque fois une piste de codage (51a, 51b, 52a, 52b), ou
le premier côté large (12a) et le premier côté étroit (11a) présentant chaque fois une piste de codage (51a, 51b, 52a, 52b).

8. Dispositif de fermeture selon l'une des revendications précédentes,
**caractérisé en ce**
**que** la clé (10) présente trois pistes de codage (51a, 51b, 52a, 52b), le premier (12a) et le deuxième côté large (12b) présentant chaque fois une piste de codage (51a, 51b, 52a, 52b) et le premier côté étroit (11a) une piste de codage (51a, 51b, 52a, 52b) ou le premier (11a) et le deuxième côté étroit (11b) présentant chaque fois une piste de codage (51a, 51b, 52a, 52b) et le premier côté large (12a) une piste de codage (51a, 51b, 52a, 52b).

9. Dispositif de fermeture selon l'une des revendications précédentes,
**caractérisé en ce**
**que** la clé (10) présente quatre pistes de codage (51a, 51b, 52a, 52b), le premier (12a) et le deuxième côté large (12b) présentant chaque fois une piste de codage (51a, 51b, 52a, 52b) et le premier (11a) et le deuxième côté étroit (11b) présentant chaque fois une piste de codage (51a, 51b, 52a, 52b), la clé (10) étant en particulier un profilé plat à quatre pans qui présente, chaque fois opposés l'un à l'autre par paires, d'un côté des côtés étroits (11a, 11b) et de l'autre côté des côtés larges (12a, 12b).

10. Dispositif de fermeture selon l'une des revendications précédentes,
**caractérisé en ce**
**que** la piste de codage (51a, 51b, 52a, 52b) est réalisée sous la forme d'une rainure ou sous la forme d'une nervure.

11. Dispositif de fermeture selon l'une des revendications précédentes,
**caractérisé en ce**
**que** la piste de codage (51a, 51b, 52a, 52b) présente au moins une surface de guidage qui agit sur des éléments de verrouillage (30, 40) associés, en particulier que la première piste de codage (51a, 51b, 52a, 52b) agit sur des premiers éléments de verrouillage (30) et la deuxième piste de codage (51a, 51b, 52a, 52b) sur des deuxièmes éléments de verrouillage (40), en particulier un coulissement des premiers éléments de verrouillage (30) ayant lieu dans une première direction radiale par rapport à l'axe de cylindre (4) et un coulissement du deuxième éléments de verrouillage (40) ayant lieu dans une deuxième direction radiale, qui est perpendiculaire à la première direction radiale, par rapport à l'axe de cylindre (4).

12. Dispositif de fermeture selon la revendication 11,
**caractérisé en ce**
**que** les premiers éléments de verrouillage (30) et les deuxièmes éléments de verrouillage (40) sont disposés en ordre alterné dans le noyau de cylindre (2).

13. Dispositif de fermeture selon l'une des revendications précédentes,
**caractérisé en ce**
**que** les premiers éléments de verrouillage (30) présentent une pluralité d'éléments de verrouillage individuels (31, 32) qui sont chaque fois sollicités par ressort dans des directions différentes, et/ou les deuxièmes éléments de verrouillage (40) présentent une pluralité d'éléments de verrouillage individuels (41, 42) qui sont chaque fois sollicités par ressort dans des directions différentes.

14. Dispositif de fermeture selon l'une des revendications précédentes,
**caractérisé en ce**
**qu'**au moins un côté étroit (11a, 11b) présente une nervure comme piste de codage (51a, 51b, 52a, 52b) et au moins un côté large (12a, 12b) présente une rainure comme piste de codage (51a, 51b, 52a, 52b).

15. Dispositif de fermeture selon l'une des revendications précédentes,
**caractérisé en ce**
**que** la clé (10) présente au moins une piste de codage auxiliaire (60) qui est prévue sur le côté étroit (11a, 11b) et/ou sur le côté large (12a, 12b), qui exclut en particulier une fonction réversible de la clé (10).
